# EUROPÄISCHE PATENTSCHRIFT

(11) **EP 0 281 603 B1**
(45) Veröffentlichungstag und Bekanntmachung des Hinweises auf die Patenterteilung: **30.01.1991**
(21) Anmeldenummer: 87905959.0
(22) Anmeldetag: 04.09.1987
(51) Int. Cl.: F27D 1/04

(54) **BAUELEMENT ZUR ERSTELLUNG VON TROCKEN- UND WÄRMEBEHANDLUNGSVORRICHTUNGEN**
BUILDING ELEMENT FOR DRY OR HEAT TREATMENT DEVICES
ELEMENT DE CONSTRUCTION DE DISPOSITIFS DE TRAITEMENT A SEC OU A CHAUD

(30) Priorität: 04.09.1986 HU 380986
(43) Veröffentlichungstag der Anmeldung: 14.09.1988
(73) Patentinhaber: Kohászati Gyárépitö Vállalat, H-1138 Budapest (HU)
(72) Erfinder: WALLIS, János, H-1029 Budapest (HU); WALLIS, János, jun., H-1029 Budapest (HU); WALLIS, Tamás, H-1029 Budapest (HU); WALLIS, Jánosné, H-1029 Budapest (HU)
(74) Vertreter: Viering, Jentschura & Partner
(86) Internationale Anmeldenummer: HU8700036
(87) Internationale Veröffentlichungsnummer: WO8801720

(56) Entgegenhaltungen:
- EP-A- 187 615
- DE-A- 2 939 852

## Beschreibung

Die Erfindung betrifft ein Bauelement aus Leichtmetall für Trocken- und Wärmebehandlungsvorrichtungen.

Für Trocknungs- und Wärmebehandlungsprozesse sind unterschiedliche Vorrichtungen bekannt, deren Wände aus sog. strahlenden Armaturen aufgebaut sind. Die strahlenden Armaturen werden im allgemeinen an Trägerplatten und/oder Gerüstkonstruktionen befestigt und mit diesen beziehungsweise untereinander durch Schrauben verbunden.

Bei diesen Vorrichtungen müssen die Trägerplatten beziehungsweise Gerüstkonstruktion individuell konstruiert und hergestellt werden, und der Zusammenbau ist mit umständlichen Montagearbeiten verbunden. Nachteilig ist auch, daß sich die elektrischen Anschlußpunkte der strahlenden Armaturen direkt im beheizten Raum befinden und deshalb durch Installieren von Ventilatoren dafür gesorgt werden muß, daß sich die Anschlüsse nicht über 300°C erwärmen. Durch diesen Umstand werden Konstruktion und Montage noch komplizierter.

Es sind aber auch Kühlelemente bekannt (DE-A-2939852), die an zwei gegenüberliegenden Seitenrändern mit Zahnköpfen und Zahnlükken versehen sind, so daß die Zahnköpfe und Zahnlücken einander benachbarter Kühlelemente ineinandergreifen, um hierdurch die Wärmeableitung im Verbindungsbereich der Kühlelemente zu verbessern. Diese Kühlelemente sind zum Einbau in die Wand metallurgischer Öfen bestimmt und in der Einbaulage an dem Ofenpanzer abgestützt, wobei an der Rückseite der Bauelemente herausgeführte Anschlußelemente außerhalb des Ofenpanzers über Rohrbögen miteinander verbunden sind.

Aufgabe der Erfindung ist die Schaffung eines Bauelementes, mit dem Trocken- und Wärmebehandlungsvorrichtungen ohne Trägerplatten und/ oder Gerüstkonstruktionen erstellt werden können, das ferner nicht angeschraubt werden muß und auch eine Vereinfachung der Kühlung ermöglicht.

Diese Aufgabe wird durch ein Bauelement zur Erstellung von Trocken- und Wärmebehandlungsvorrichtungen gelöst, das einen prismenförmigen Hohlkörper und ein den Hohlraum des Hohlkörpers mit dem Außenraum verbindendes Anschlußelement aufweist, das an der Rückseite des Hohlkörpers herausgeführt ist. Für das erfindungsgemäße Bauelement ist kennzeichnend, daß die beiden einander gegenüberliegenden, an die Rückseite des Hohlkörpers angrenzenden Seitenflächen als Formschluß-Verbindungsflächen ausgebildet sind, die zueinander komplementär gestaltet sind, indem an der einen Seitenfläche zwischen zwei in Längsrichtung des Hohlkörpers verlaufenden Rippen mit einem bogenförmigen Querschnittsprofil eine in Längsrichtung des Hohlkörpers verlaufende Formschlußrippe absteht, die einen an dem Hohlkörper ansetzenden Steg und einen gegenüber dem Steg verbreiterten Kopf aufweist, und indem an der anderen Seitenfläche zwei zu den Rippen komplementäre Rundnuten und eine zu der Formschlußrippe komplementäre hinterschnittene Formschlußnut ausgebildet sind.

Es ist vorteilhaft, wenn die Seitenflächen parallel zueinander verlaufen oder einen zwischen 0° und 180° liegenden Winkel miteinander einschließen. Im letzeren Fall ist es zweckmäßig, wenn sich die Seitenflächen an der der Rückseite des Hohlkörpers gegenüberliegenden Seite in einer Kante treffen.

Bevorzugt ist es ferner, in der Wandung des Hohlkörpers wenigstens einen Kanal mit konstantem Querschnitt vorzusehen. Vorteilhaft ist es auch, wenn an der der Rückseite des Hohlkörpers gegenüberliegenden Vorderseite desselben eine sich zwischen den Seitenflächen erstreckende reflektierende Fläche vorgesehen ist, vor der sich ein Strahlungselement befindet. Schließlich ist es vorteilhaft, wenn der Hohlkörper an der dem Anschlußelement gegenüberliegenden Seite eine in den Hohlraum des Hohlkörpers mündende Öffnung aufweist.

Die Erfindung wird an Hand von Ausführungsbeispielen mit Hilfe der beigeschlossenen Zeichnungen erläutert.
Fig. 1 zeigt ein Ausführungsbeispiel für das erfindungsgemäße Bauelement in der Draufsicht, teilweise geschnitten;
Fig. 2 stellt in der gleichen Darstellungsweise ein anderes Ausführungsbeispiel dar in
Fig 3 sind von oben gesehen und teilweise geschnitten zwei weitere erfindungsgemäße Bauelemente gezeigt die mit den Seitenflächen aneinandergepaßt sind.
Fig. 4a-4d schließlich zeigen von oben Wärmebehandlungsvorrichtungen unterschiedlicher Größe und Form beziehungsweise Teile derartiger Vorrichtungen, die aus den erfindungsgemäßen Bauelementen zusammengestellt wurden.

Das in Fig.l dargestellte Bauelement hat einen prismenförmigen Hohlkörper 10 annähernd quadratischen Querschnittes; der Hohlkörper 10 wird zweckmäßig aus extrudiertem Aluminiumprofil hergestellt. Der Hohlkörper 10 hat in Längsrichtung einen inneren Hohlraum 12, der zur Führung der Kühlluft dient. An der in Fig. 1 die untere Seite (d.h. in Benutzungsstellung dieRückseite) bildenden Seite des Hohlkörpers 10 sind ein oder mehrere Anschlußelemente 14 angebracht, mit denen der Hohlraum 12 mit dem Außenraum beziehungsweise einer (nicht abgebildeten) Kühlvorrichtung in Verbindung steht.

An der in Fig. 1 oberen (in Benutzungsstellung vorderen) Seite des Hohlkörpers 10 ist aus einem spiegelnden Material (zum Beispiel aus Aluminiumblech) eine reflektierende Fläche 16 ausgebildet, vor welcher ein langgestrecktes Strahlungselement 18 vorgesehen ist (Konstruktion und Befestigung derartiger Strahlungselemente sind bekannt und gehören nicht zum Wesen der Erfindung, das Strahlungselement ist deshalb nur angedeutet). Das Profil des Hohlkörpers 10 wird so gewählt, daß von beiden Seiten (gemäß Fig. 1 die rechte und linke Seite) je ein Wulst 20 nach innen verläuft. Die gemäß Fig. 1 obere Seite der Wülste 20 weist eine der reflektierenden Fläche 16 angepaßte Wölbung auf, während die untere Seite abgeschrägt ist. Im Inneren der Wülste 20 ist in Längsrichtung je ein Kanal 22 kreisförmigen Querschnitts vorgesehen, der zur Leitung des Kühlwassers dient und mit einem (nicht dargestellten) Kühlsystem in Verbindung steht.

Die gemäß Fig. 1 rechte und linke Seitenfläche 24 des Hohlkörpers 10 sind jeweils als Formschlußfläche ausgebildet; die Seitenflächen 24 sind zueinander parallel. In der Mittellinie der rechten Seitenfläche 24 verläuft in Längsrichtung eine Formschlußrippe 26, während in der Mittellinie der linken Seitenfläche 24 eine in Längsrichtung verlaufende Formschlußnut 28 vorgesehen ist. Die Formschlußrippe 26 weist ein Steg 30 und einen in Bezug auf diesen in Querrichtung breiter werdenden Kopf 32 auf, während an der Formschlußnut 28 ein Halsteil 34 und ein bezogen auf diesen in Querrichtung breiter werdender Bodenhohlraum 36 vorgesehen sind.

Aus der rechten Seitenfläche 24 steht unter und über der Formschlußrippe 26 je eine Längsrippe 38 halbkreisförmigem Querschnittes hervor, während die linke Seitenläche 24 oberhalb und unterhalb der Formschlußnut 28 mit je einer zur Aufnahme der Längsrippen 38 geeigneten Rundnut 40 versehen ist.

Die Bauelemente gemäß Fig. 1 können ohne Verbindungselemente zusammengebaut werden, indem die Formschlußrippe 26 des einen Bauelementes durch Verschieben in Längsrichtung in die Formschlußnut 28 des benachbarten Bauelementes eingeführt wird. Die Rippen 38 beziehungsweise Rundnuten 40 verstärken einesteils die mechanische Verbindung, zum anderen verbessern sie den Wärmeübergang zwischen den benachbarten Bauelementen.

Das in Fig. 2 dargestellte Bauelement unterscheidet sich von dem gemäß Fig. 1 darin, daß das Strahlungselement 18, die reflektierende Fläche 16 und der Kanal 22 fehlen. Dieses Element kann als Mittelstück zwischen zwei Elementen gemäß Fig. 1 verwendet werden (s. Fig. 4b). Der Hohlraum 12 kann mittels einer Öffnung 42 mit dem Innenraum der Wärmebehandlungsvorrichtung verbunden werden. Auf diese Weise kann durch das Anschlußelement 14 und den Hohlraum 12 zum Beispiel Schutzgas in den Innenraum geleitet werden, beziehungsweise besteht die Möglichkeit, unerwünschte Gase und Dämpfe aus dem Innenraum abzusaugen.

Das in Fig. 3 gezeigte Bauelement unterscheidet sich von den schon beschriebenen dadurch, daß seine Seitenflächen 24 nicht parallel verlaufen, sondern miteinander einen Winkel von 45° einschließen und sich an der dem Anschlußelement 14 abgewandten Seite in einer Kante treffen. Mit diesen Elementeri können zwischen den Elementen gemäß den Fig. 1 und 2 Eckteile in einem Winkel von 45°, 90° oder 135° ausgebildet werden (s. Fig. 4a-4d).

In Fig. 4a ist ein Teil einer Wärmebehandlungsvorrichtung dargestellt, bei der jedes Bauelement mit einem Strahlungselement 18 ausgerüstet ist (s. Fig. 1), ausgenommen die die Ecken bildenden Elemente (Fig. 3).

Im Falle der Vorrichtung gemäß Fig. 4b weist an dem langen geraden Wandabschnitt nur jedes zweite Bauelement ein Strahlungselement 18 auf. Als Zwischenstück finden Elemente gemäß Fig. 2 Verwendung.

Fig. 4c zeigt eine an einer Seite offene Wärmebehandlungsvorrichtung, die den Grundriß eines langgezogenen 0 aufweist, während Fig. 4d eine völlig geschlossene Wärmebehandlungsvorrichtung darstellt, die achteckig ist, d.h. annähernd einen kreisförmigen Grundriß hat.

Wie gezeigt wurde, können aus den erfindungsgemäßen Bauelementen Wärmebehandlungsvorrichtungen mit beliebigem Grundriß erstellt werden. Die Vorrichtung kann der Form des zu behandelnden Werkstückes angepaßt werden, wodurch eine gleichmäßige Erwärmung erzielt wird. Die Elemente sind leicht auseinandermontierbar und ebenso leicht in einer anderen Anordnung wieder zusammenfügbar.

## Patentansprüche

1. Bauelement aus Leichtmetall für Trocken-und Wärmebehandlungsvorrichtungen, mit einem prismenförmigen Hohlkörper (10) und einem den Hohlraum (12) des Hohlkörpers (10) mit dem Außenraum verbindenden Anschlußelement (14), das an der Rückseite des Hohlkörpers (10) herausgeführt ist, dadurch gekennzeichnet, daß die beiden einander gegenüberliegenden, an die Rückseite des Hohlkörpers (10) angrenzenden Seitenflächen (24) als Formschluß-Verbindungsflächen ausgebildet sind, die zueinander komplementär gestaltet sind, indem an der einen Seitenfläche zwischen zwei in Längsrichtung des Hohlkörpers (10) verlaufenden Rippen (38) mit einem bogenförmigen Querschnittsprofil eine in Längsrichtung des Hohlkörpers (10) verlaufende Formschlußrippe (26) absteht, die einen an den Hohlkörper (10) ansetzenden Steg (30) und einen gegenüber dem Steg verbreiterten Kopf (32) aufweist, und indem an der anderen Seitenfläche zwei zu den Rippen (38) komplementäre Rundnuten (40) und eine zu der Formschlußrippe (26) komplementäre hinterschnittene Formschlußnut (28) ausgebildet sind.

2. Bauelement nach Anspruch 1, dadurch gekennzeichnet, daß die Seitenflächen (24) zueinander parallel sind.

3. Bauelement nach Anspruch 1, dadurch gekennzeichnet, daß die Seitenflächen (24) miteinander einen zwischen 0° und 180° liegenden Winkel einschließen.

4. Bauelement nach Anspruch 3, dadurch gekennzeichnet, daß sich die Seitenflächen (24) an der der Rückseite des Hohlkörpers (10) gegenüberliegenden Seite in einer Kante treffen.

5. Bauelement nach einem der Ansprüche 1 bis 4, dadurch gekennzeichnet, daß in der Wandung des Hohlkörpers (10) wenigstens ein sich in dessen Längsrichtung erstreckender Kanal (22) konstanten Querschnitts ausgebildet ist.

6. Bauelement nach einem der Ansprüche 1 bis 3 oder 5, dadurch gekennzeichnet, daß an der der Rückseite des Hohlkörpers (10) gegenüberliegenden Vorderseite desselben eine sich zwischen den Seitenflächen (24) erstreckende reflektierende Fläche (16) ausgebildet ist und vor dieser ein Strahlungselement (18) angeordnet ist.

7. Bauelement nach einem der Ansprüche 1 bis 6, dadurch gekennzeichnet, daß der Hohlkörper (10) an der dem Anschlußelement (14) gegenüberliegenden Seite mit einer in den Hohlraum (12) des Hohlkörpers (10) mündenden Öffnung (42) versehen ist.

## Revendications

1. Module ou élément de construction en métal léger pour des dispositifs de séchage et de traitement thermique, comportant un corps creux de forme prismatique (10) et un élément de raccord (14) reliant l'espace intérieur (12) du corps creux (10) à l'espace extérieur, et qui sort sur la face arrière du corps creux (10), caractérisé en ce que les deux surfaces latérales (24) opposées l'une à l'autre et servant à délimiter la face arrière du corps creux (10) sont réalisées sous la forme de surfaces de liaison à assemblage par ajustement de forme, qui sont complémentaires l'une de l'autre, en ce que, sur l'une des surfaces latérales entre deux nervures (38) courant dans la direction longitudinale du corps creux (10) et présentant un profil de section transversale en forme d'arc, part une nervure de liaison par ajustement de forme (26) courant dans la direction longitudinale du corps creux (10), cette nervure présentant une âme (30) venant se rabouter sur le corps creux (10) et une tête (32) élargie par rapport à l'âme, et en ce que, sur l'autre face latérale, sont formées deux rainures rondes (40), complémentaires des nervures (38) et une rainure d'assemblage par ajustement de forme (28) en découpe intérieure et complémentaire de la nervure d'assemblage par ajustement de forme (26).

2. Module de construction selon la revendication 1, caractérisé en ce que les surfaces latérales (24) sont parallèles l'une à l'autre.

3. Module de construction selon la revendication 1, caractérisé en ce que les surfaces latérales (24) forment entre elles un angle compris entre 0 et 180°.

4. Module de construction selon la revendication 3, caractérisé en ce que les surfaces latérales opposées à la face arrière du corps creux (10) se croisent en formant une arête.

5. Module de construction selon l'une des revendications 1 à 4, caractérisé en ce qu'il comporte, sur la paroi du corps creux (10), au moins un canal (22) à section constante et s'étendant dans la direction longitudinale.

6. Module de construction selon l'une des revendications 1 à 3 ou 5, caractérisé en ce que, sur la face avant opposée à la face arrière du corps creux (10), il comporte une surface réfléchissante (16) s'étendant entre les surfaces latérales (24) et en ce qu'un élément de rayonnement (18) est disposé devant ladite surface réfléchissante.

7.Module de construction selon l'une des revendications 1 à 6, caractérisé en ce que le corps creux (10) est muni, sur la face opposée à l'élément de raccord (14), d'une ouverture (42) débouchant dans l'espace intérieur (12) du corps creux (10).

## Claims

1. A light metal structural member for drying and heat-treating equipment, comprising a pris- mshaped hollow body (10) and a connecting element (14) interconnecting the cavity (12) of the hollow body (10) with the outer space and being led out at the rear side of the hollow body (10), characterized in that the two lateral surfaces (24) being opposed to each other and bordering on the rear side of the hollow body (10) are formed as form-lock connecting surfaces being shaped complementary to each other, wherein a form-locking rib (26) extending in longitudinal direction of the hollow body (10) and comprising a strap (30) being fastened to the hollow body (10) and a head (32) widening relative to the strap projects on the one lateral surface between two ribs (38) extending in longitudinal direction of the hollow body (10) and having curved cross-sectional profile, and wherein two round-grooves (40) being complementary to the ribs (38) and an undercut form-locking groove (28) being complementary to the form-locking rib (26) are formed on the other lateral surface.

2. Structural member as claimed in claim 1, characterized in that the lateral surfaces (24) are parallel to each other.

3. Structural member as claimed in claim 1, characterized in that the lateral surfaces (24) enclose an angle with each other being between 0° and 180°.

4. Structural member as claimed in claim 3, characterized in that the lateral surfaces (24) meet each other in an edge on the side being opposed to the back side of the hollow body (10).

5. Structural member as claimed in any of claims 1 to 4, characterized in that in the wall of the hollow body (10) at least one duct (22) extending in longitudinal direction of the hollow body (10) and having a constant cross-section is formed.

6. Structural member as claimed in any of the claims 1 to 3 or 5, characterized in that on the frontal side of the hollow body (10) opposed to the rear side of the same a reflecting surface (16) extending between the lateral surfaces (24) is provided and before the reflecting surface (16) a radiating element (18) is arranged.

7. Structural member as claimed in any of the claims 1 to 6, characterized in that the hollow body (10) on the side opposed to the connecting element (14) is provided with an aperture (42) opening into the cavity (12) of the hollow body (10).
